# EUROPÄISCHE PATENTSCHRIFT

(11) **EP 1 560 965 B1**
(45) Veröffentlichungstag und Bekanntmachung des Hinweises auf die Patenterteilung: **26.03.2008**
(21) Anmeldenummer: 03789028.2
(22) Anmeldetag: 11.11.2003
(51) Int. Cl.: D03D 47/34, B65H 51/22

(54) **LIEFERGERÄT**
YARN DISTRIBUTOR
DELIVREUR DE FIL

(30) Priorität: 12.11.2002 DE 10252602
(43) Veröffentlichungstag der Anmeldung: 10.08.2005
(73) Patentinhaber: IROPA AG, 6340 Baar (CH)
(72) Erfinder: HALVARSON, Björn, S-523 30 Ulricehamn (SE); MAGNUSSON, Patrik, S-506 38 Boras (SE); SVANSTRÖM, Anders, S-523 33 Ulricehamn (SE)
(74) Vertreter: Grünecker, Kinkeldey, Stockmair & Schwanhäusser Anwaltssozietät
(86) Internationale Anmeldenummer: PCT/EP2003/012598
(87) Internationale Veröffentlichungsnummer: WO 2004/044295

(56) Entgegenhaltungen:
- EP-A- 0 098 254
- WO-A-02/33156
- US-A- 4 132 370
- US-A- 4 418 729

## Beschreibung

Die Erfindung betrifft ein Liefergerät der im Oberbegriff des Anspruchs 1 angegebenen Art.

Bei dem aus WO02/33156 A bekannten Liefergerät dieser Art ist die zweite Fadensteuervorrichtung eine in Abzugsrichtung der Fadenlängsabschnitte stromab des Speicherkörpers im Fadenweg angeordnete, gesteuerte Fadenklemme. Ein wichtiger Vorteil des bekannten Liefergeräts resultiert aus dem kleindurchmessrigen Speicherkörper, der aufgrund eines extrem reduzierten Balloneffekts beim Fadenabzug außerordentlich kurze Eintragszeiten und außerordentlich hohe Eintragsfrequenzen ermöglicht, wie sie, vorzugsweise, in modernen Luftdüsen-Webmaschinen unabdingbar sind, um die Leistungsfähigkeit der Webmaschine optimal nutzen zu können. Das erste Stoppelement beendet in seiner Stopplage den Abzug. Die Fadenklemme leitet bei bereits wieder in die Fadenbemessungslage verstelltem ersten Stoppelement den nächsten Fadenabzug ein. Da das Einleiten und das Beenden des Abzugs nicht nur an verschiedenen Stellen des Fadenwegs, sondern auch auf mechanisch unterschiedliche Weisen gesteuert werden, kann bei sensiblem Fadenmaterial zwischen dem Speicherkörper und der Fadenklemme fliegenden Fadenabschnitts schwierig zu kontrollieren sein.

Bei dem aus EP 0 098 254 A bekannten Liefergerät sind dem Speicherkörper zwei stiftförmige Stoppelemente zugeordnet, die alternierend axial und radial bewegt werden, um den jeweiligen Abzug einzuleiten bzw. zu beenden und jeden Längsabschnitt zu bemessen. In einer von zwei verschiedenen Arbeitsphasen transferiert ein Stoppelement einen Längsabschnitt repräsentierende Fadenwindungen an das andere Stoppelement, wobei jedoch das freie Fadenende des gestoppten Fadens in der Hauptdüse der Eintragvorrichtung der Webmaschine eine Nachlaufbewegung ausführt. Da im Regelfall mindestens zwei Fäden im Wechsel eingetragen werden, und das freie Ende des einen Fadens beim Eintragen des anderen Fadens in der Eintragvorrichtung verharrt, kann das dann zu weit vorstehende freie Fadenende mit dem eingetragenen Faden kollidieren oder durch diesen beschädigt werden. Bei einer Ausführungsform arbeiten beide Stoppelemente außerhalb des Speicherkörpers. Der Wechsel zwischen den Arbeitsphasen mit und ohne Windungstransfer bedeutet zwangsweise unerwünschte Ungleichförmigkeiten der Fadenkontrolle.

Bei dem aus US 4 132 370 bekannten Liefergerät sind auf einer innen im Speicherkörper drehbaren Scheibe vier stiftförmige Stoppelemente angeordnet, die mit einer kontinuierlichen Drehbewegung der Scheibe axial und radial verstellt werden. Da das jeweilige aktive Stoppelement mit einer axialen Bewegungskomponente in Abzugsrichtung weiterbewegt wird, nachdem es den Abzug beendet, wandert das freie Fadenende in der Webmaschine weiter aus der Eintragvorrichtung (Eintragdüse) heraus, so dass es mit einem gerade eingetragenen anderen Faden kollidieren kann.

Auch bei dem Liefergerät gemäß US 4 498 639 bewegt sich das zahnförmige Stoppelement nach Beenden des Abzugs in Abzugsrichtung weiter, so dass das freie Fadenende in der Eintragvorrichtung eine unerwünschte Nachlaufbewegung ausführt.

Bei dem aus DE 30 32 971 A bekannten Liefergerät ist zusätzlich stromab des Speicherkörpers eine gesteuerte Fadenklemme vorgesehen, die jeden Abzug einleitet, und verhindert, dass nach Beenden des Abzugs der Faden nachläuft.

Auch bei dem aus EP 0 250 359 A bekannten Liefergerät aus dem gleichen Grund zusätzlich zu einer Vielzahl zahnförmiger Stoppelemente eine gesteuerte Fadenklemme vorgesehen, um jeden Abzug einzuleiten, und vorher den Faden zu halten, während sich das aktive Stoppelement weiterbewegt.

Die Liefergeräte gemäß US 4 132 370, US 4 498 63, DE 30 32 971 A, EP 0 250 359 A erfordern wegen des Mechanismus zur Bewegungssteuerung der Stoppelemente im Inneren des Speicherkörpers einen großen Speicherkörper mit im Regelfall von mindestens etwa 120 mm Durchmesser, der bei hoher Fadengeschwindigkeit jedoch einen ausgeprägten Balloneffekt im abgezogenen Faden erzeugt. Ein starker Balloneffekt lässt keine Flugzeiten bzw. Eintragsfrequenzen zu, die der Leistungsfähigkeit moderner Luftdüsenwebmaschinen gerecht werden.

Der Erfindung liegt die Aufgabe zugrunde, ein Liefergerät der eingangs genannten Art anzugeben, das trotz des kleindurchmessrigen Speicherkörpers für kurze Flugzeiten und hohe Eintragfrequenzen eine optimale und gleichförmige Fadenkontrolle ohne Nachlaufbewegungen ermöglicht.

Die gestellte Aufgabe wird mit den Merkmalen des Anspruchs 1 gelöst.

Die mindestens zwei Stoppelemente steuern wechselweise das Einleiten und das Beenden des jeweiligen Abzugs auf zumindest im Wesentlichen gleiche mechanische Weise und auch in im Wesentlichen gleichen Axial-Positionen des Speicherkörpers, so dass sich eine optimale und gleichförmige Fadenkontrolle bzw. Fadengeometrie ergibt. Da ferner die Stoppelemente, von denen jeweils eines den Abzug einleitet und das andere denselben Abzug beendet, diese Funktionen im Wesentlichen in der gleichen, zur Achse des Speicherkörpers senkrechten Ebene ausführen, tritt keine Nachlaufbewegung des Fadens nach Beenden des Abzugs ein. Das freie Fadenende des abgestoppten Fadens hält seine Position in der Eintragvorrichtung, z.B. der Eintragdüse der Luftdüsenwebmaschine, bis zum nächstfolgenden Eintrag korrekt ein. Eine Kollision des freien Fadenendes mit einem anderen, gerade eingetragenen Faden lässt sich vermeiden. Der Fadenlängsabschnitt wird sehr präzise und für jeden Eintrag gleich bemessen, wodurch die Schussfadenverluste gering gehalten werden können, da der Überstand des Schussfadens am der Eintragseite gegenüberliegenden Gewebeseitenrand optimal kurz eingestellt werden kann. Eine Fadenklemme stromab des Speicherkörpers wird nicht benötigt, so dass Schwierigkeiten mit dem Fadenabschnitt zwischen dem Speicherkörper und einer solchen Fadenklemme von vornherein ausgeschlossen sind.

Zweckmäßig wird jedes Stoppelement aus der Fadenbemessungslage in der Eingriffsstellung durch die Windungen auf der Speicheroberfläche in die Stopplage bewegt. Auf diese Weise wird eine störende Einflussnahme des Stoppelementes auf die Fadenbewegung entlang der Speicheroberfläche vermieden, was der Gleichförmigkeit der Fadenkontrolle auch bei hohen Wickelgeschwindigkeiten zugute kommt. Ferner lässt sich die Bewegungssteuerung des Stoppelementes einfach gestalten, weil sie nur die Aufgabe hat, das Stoppelement in der Stopplage zum Einleiten des Abzuges in die Freigabestellung zu ziehen, und das Stoppelement aus der Freigabestellung wieder in die Fadenbemessungslage zu schieben. Die Rückführung des Stoppelementes in der Freigabestellung bis zur Stelle der Fadenbemessungslage kann unabhängig von der Fadenbewegung oder dem Fadenabzug erfolgen, und ist deshalb wenig zeitkritisch. Für diese Aufgabe kann ein einfacher Antrieb, z.B. nur eine Feder, benutzt werden.

Alternativ ist es denkbar, jedes Stoppelement zwangsweise zu bewegen, so dass es eine zyklische Umlaufbewegung ausführt.

Der Durchmesser des Speicherkörpers liegt zweckmäßig zwischen nur etwa 25 bis etwa 60 mm, vorzugsweise sogar nur zwischen etwa 30 und 45 mm, und ist variabel, um das Einstellen der Länge jedes Längsabschnittes zu gestatten. Aus dieser Kleinheit des Speicherkörpers resultiert ein wünschenswert schwacher Balloneffekt im abgezogenen Faden, und zwar selbst bei hoher Fadenlaufgeschwindigkeit.

Die Stopplagen der Stoppelemente können durch Anschläge definiert sein, die sich entweder im Speicherkörper oder außerhalb des Speicherkörpers, beispielsweise in den Bewegungssteuerungen der Stoppelemente selbst, befinden. Die Anschläge sind zweckmäßig einstellbar.

Um gleichförmige Abzugsverhältnisse zu erzielen, sollten bei nur zwei Stoppelementen die Stoppelemente zueinander um etwa 180° um die Achse des Speicherkörpers versetzt sein.

Bei einer Alternative sind mehr als nur zwei Stoppelemente vorgesehen. Dann werden alle vorgesehenen Stoppelemente zumindest in etwa regelmäßig um die Achse verteilt angeordnet.

Das Stoppelement hat in einer einfachen Ausführungsform einen ersten, mit den Antriebseinrichtungen verbundenen Teil und einen Fadensteuerteil in Form eines Stiftes, der mit dem ersten Teil über ein federndes Gelenk verbunden ist. Das federnde Gelenk dient als Antriebseinrichtung zum Rückführen des Fadensteuerteils in der Freigabestellung vom Ort der Stopplage zum Ort der Fadenbemessungslage. Das federnde Gelenk ist vorzugsweise hauptsächlich in Richtung zum Ort der Fadenbemessungslage elastisch vorgespannt. Als Antriebseinrichtung für die Bewegung des Stoppelementes zwischen der Freigabestellung und der Eingriffsstellung dient zweckmäßig ein gegen Federkraft betätigbarer Magnetanker oder ein Magnetanker, der bidirektional betätigbar ist. Im Falle einer Bewegungssteuerung, die eine zwangsweise Bewegung des Stoppelementes ausführt, kann auch für das Hin- und Herbewegen zwischen den Orten der Stopplage und der Fadenbemessungslage ein bidirektional betätigbarer Magnet oder ein gegen Federkraft betätigbarer Magnetanker benutzt werden.

Eine Ausführungsform der Erfindung wird anhand der Zeichnungen erläutert. Es zeigen:
- Fig. 1: eine schematische Perspektivansicht eines Teils eines Liefergeräts,
- Fig. 2 bis 7: einzelne Arbeitsphasen im Betrieb des Liefergeräts der Fig. 1, und
- Fig. 8: einen schematischen Schnitt einer Bewegungssteuerung eines Stoppelements.

Ein Liefergerät F (Fig. 1) mit Fadenbemessungsfunktion für eine Webmaschine (nicht gezeigt) weist einen stationären Träger 1 auf, an welchem ein Speicherkörper K angeordnet ist. Der Speicherkörper gleicht einem Stabkäfig mit sich axial erstreckenden Stäben 3, deren Außenoberflächen eine annähernd zylindrische, vorzugsweise in Fig. 1 nach rechts verjüngende Speicheroberfläche 4 definieren. Die Stäbe 3 sind mit Fußteilen 5 so am Träger 1 angebracht, dass sie sich in einem bestimmten Bereich radial verstellen lassen (Radialverstellvorrichtungen 6), um den Außendurchmesser des Speicherkörpers K zur Anpassung an die Webbreite variieren zu können. Der Außendurchmesser d (Fig. 2) des Speicherkörpers K beträgt nur etwa zwischen 25 und 60 mm, vorzugsweise etwa 30 bis 45 mm. Die axiale Länge der Speicheroberfläche 4 ist größer als das Maß des Außendurchmessers d.

Um den Außenumfang des Trägers 1 rotiert (Pfeil 2) ein Wickelorgan W, beispielsweise ein eine Auslassöse tragendes Wickelrohr, das mit einer nicht dargestellten, hohlen Antriebswelle verbunden ist.

Dem Wickelkörper K sind an zwei diametral gegenüberliegenden Bereichen (Versetzung ca. 180° um die Achse X des Speicherkörpers K) ein erstes und ein zweites, jeweils stiftförmiges Stoppelement S1, S2 zugeordnet, die in in Fig. 1 nicht gezeigten, aus Fig. 8 entnehmbaren, stationären Bewegungssteuerungen 15 angeordnet sind. Die Stoppelemente S1, S2 werden alternierend und wie durch die Kurven A, B, angedeutet bewegt, und zwar z.B. in Abhängigkeit von der Rotationsbewegung des Wickelementes W. Die Kurven A, B sind bezüglich der Achse X spiegelsymmetrisch und im Wesentlichen identisch und laufen im Wesentlichen in Ebenen ab, die radial zur Achse X orientiert sind.

Ein in Fig. 1 nicht gezeigter Faden (Fig. 2 bis 7 mit Y angedeutet) erstreckt sich aus dem Wickelelement W zur Speicheroberfläche 4 und wird auf dieser in nebeneinanderliegenden Windungen aufgewickelt, die sich in Fig. 1 in axialer Richtung parallel zueinander vorwärts bewegen und einen Fadenvorrat bilden, der auf dem Wickelkörper K zwischengespeichert wird. Aus diesem Fadenvorrat zieht die nicht gezeigte Webmaschine, z.B. eine Luftdüsenwebmaschine mit einer Hauptdüse, für jeden Eintrag einen Längsabschnitt des Fadens ab, wobei die ersten und zweiten Stoppelemente S1, S2 in Zusammenarbeit den jeweils zum Abzug bestimmten Längsabschnitt bemessen und den jeweiligen Abzug einleiten bzw. beenden. Das Einleiten des Abzuges wird beispielsweise ausgelöst durch ein von der Webmaschine übertragenes Triggsignal.

Der Bewegungsablauf des ersten Stoppelementes S1 wird zunächst anhand der Kurve A erläutert. Hierfür wird das Stoppelement S1 durch seine Bewegungssteuerung zunächst radial bezüglich der Achse X zwischen einer Eingriffsstellung und einer Freigabestellung bewegt, wobei die Eingriffsstellung entlang des Kurventeils 12 vorliegt, in der die Spitze des Stoppelementes S1 in den Bewegungsweg der Fadenwindungen auf der Speicheroberfläche 4 bzw. sogar in die Speicheroberfläche 4 (zwischen den Stegen 3) eintritt. Entlang des Kurventeils 9 befindet sich das Stoppelement mit seiner Spitze in der Freigabestellung, in der die Spitze außerhalb des Bewegungsweges der Fadenwindungen auf der Speicheroberfläche 4 und auch außerhalb der Speicheroberfläche 4 steht. Zusätzlich wird das Stoppelement S1 auch in axialer Richtung bewegt, und zwar entlang des Kurventeils 9 durch einen Antrieb der Antriebssteuerung, hingegen entlang des Kurventeils 12 durch die Windungen selbst. (Bei einer nicht gezeigten Ausführungsform kann die Bewegungssteuerung des Stoppelementes S1 jedoch auch einen Antrieb enthalten, der die Bewegung des Stoppelements S1 entlang des Kurventeils 12 steuert). Zweckmäßig bewegt sich in der Eingriffsstellung jedes Stoppelement 51, 52 dessen Spitze in einer axialen Nut oder einem axialen Schlitz eines Stabes 3, um ein Durchschlüpfen von Windungen zu verhindern.

In der Eingriffsstellung des Stoppelementes S1 wird dieses zwischen einer Fadenbemessungslage 11 und einer Stopplage 7 in Pfeilrichtung bewegt, wie gesagt, entweder durch die Windungen selbst, oder durch einen nicht gezeigten Antrieb. In der Freigabestellung wird das Stoppelement S1 entlang des Kurventeils 9 von einem Ort 8 entsprechend der Stopplage 7 zu einem Ort 10 entsprechend der Fadenbemessungslage 11 bewegt, und zwar mittels einer Antriebseinrichtung der Bewegungsteuerung. Aus der Stopplage 7 wird das Stoppelement S1 in Pfeilrichtung zum Ort 8 gezogen. Vom Ort 10 wird das Stoppelement S1 in Pfeilrichtung in die Fadenbemessungslage 11 geschoben. Der Bewegungsablauf für das zweite Stoppelement S2 (Kurve B) ist analog, d.h. er verläuft entlang den Kurventeilen 9' (Freigabestellung des zweiten Stoppelements S2) in Pfeilrichtung und entlang des Kurventeils 12' (Eingriffsstellung) in Pfeilrichtung, und von der Stopplage 7' zum Ort 8' bzw. vom Ort 10' in die Fadenbemessungslage 11'. Die beiden Stoppelemente S1, S2 werden alternierend bewegt, derart, dass sie abwechselnd eine Fadenbemessungsfunktion ausführen, und den Abzug einleiten bzw. den Abzug beenden.

Bei einer alternativen, nicht gezeigten Ausführungsform könnten auch mehr als zwei Stoppelemente S1, S2, beispielsweise drei, vier oder sechs regelmäßig um den Umfang des Speicherkörpers K verteilt sein, die ebenfalls alternierend zur Einwirkung gebracht werden.

Einzelne Arbeitsphasen des Liefergeräts von Fig. 1 werden anhand der Fig. 2 bis 7 erläutert. Fig. 2 verdeutlicht eine Arbeitsphase, in der das erste Stoppelement S1 in seiner Eingriffsstellung in der Stoppiage 7 an einem stationären Anschlag 13 angelangt ist und zuvor den Abzug eines Fadenlängsabschnittes beendet hat. Der Faden Y, der sich über das Frontende des Speicherkörpers K zu einer nicht gezeigten Eintragvorrichtung, z.B. der Hauptdüse einer Luftdüsenwebmaschine erstreckt, ist angehalten und verharrt bewegungslos. Auf der Speicheroberfläche 4 ist eine Vielzahl nebeneinanderliegender Fadenwindungen gebildet, und zwar durch die im Wesentlichen kontinuierliche Rotationsbewegung (Pfeil 2) des Wickelelementes W, wobei das zweite Stoppelement S2 ebenfalls in seiner Eingriffsstellung und in der Bewegung entlang des Kurventeils 12' ist, so dass zwischen dem ersten Stoppelement und dem zweiten Stoppelement S2 eine vorbestimmte Anzahl von Windungen vorliegt, die einen zum Abzug vorbereiteten Längsabschnitt des Fadens repräsentieren. Auch stromauf des zweiten Stoppelementes S2 liegen bereits weitere Fadenwindungen vor.

Nun wird beispielsweise in der Webmaschine ein Triggsignal ausgegeben, auf das die Bewegungssteuerung des ersten Stoppelementes S1 so anspricht, dass das erste Stoppelement S1 am Anschlag 13 aus der Stopplage 7 zum Ort 8 der Kurve A zurückgezogen wird. Das zweite Stoppelement S2 bewegt sich währenddessen durch neu hinzukommende Fadenwindungen entlang des Kurventeils 12' weiter. Wie der Pfeil 14 andeutet, wird nun der bemessene Fadenlängsabschnitt abgezogen. Dabei bewegt sich das zweite Stoppelement S2 weiter entlang des Kurventeils 12', so dass es dann, wenn praktisch alle stromab des zweiten Stoppelements S2 vorliegenden Windungen abgezogen sind, bereits in der Nähe oder bei einem Anschlag 13' ist, der die Stopplage 7' des zweiten Stoppelementes S2 definiert. Die Anschläge 13, 13' definieren die Stopplagen 7, 7' zumindest im Wesentlichen in der gleichen zur Achse X senkrechten Ebene E, d.h. an im Wesentlichen gleichen Axialpositionen der Speicheroberfläche 4.

Sobald sich das erste Stoppelement S1 beim Zurückziehen aus der Stopplage dem Ort 8 nähert, wird es bereits durch die Antriebssteuerung entlang des Kurventeils 9 in Richtung zum Ort 10 bewegt.

In Fig. 4 hat das zweite Stoppelement S2 in seiner Stopplage 7' den Abzug beendet. Der Faden Y steht stromab des zweiten Stoppelements S2. Stromauf des zweiten Stoppelements S2 werden weiterhin neue Windungen aufgewickelt. Das erste Stoppelement S1 bewegt sich entlang des Kurventeils 9 und ist bereits nahe dem Ort 10. Sobald eine vorbestimmte Anzahl Windungen auf die Speicherfläche 4 aufgewickelt wurde, wird das erste Stoppelement S1 vom Ort 10 in die Fadenbemessungslage 11 und in die Eingriffsstellung geschoben (Fig. 5) und zwar hinter der letzten für den nächsten Abzug bestimmten Fadenwindung und vor der nächsten für einen weiteren Abzug zu bildenden Fadenwindung. Durch das Aufwickeln der Fadenwindungen wird das erste Stoppelement S1 gleich wieder entlang des Kurventeils 12 bewegt. Das zweite Stoppelement S2 ist nach wie vor in seiner Stopplage 7' am Anschlag 13', so dass zwischen den Stoppelementen S1, S2 die erforderliche Anzahl an Windungen vorhanden ist. Der Faden Y steht nach wie vor.

In Fig. 6 ist z.B. das nächste Triggsignal von der Webmaschine abgegeben worden, so dass das zweite Stoppelement S2 aus der Stopplage zum Ort 8' und damit in seine Freigabestellung gezogen wird. Dadurch wird der nächste Abzug eingeleitet und werden die stromab des ersten Stoppelements S1, das sich entlang des Kurventeils 12 bewegt, vorhandenen Windungen zum Abzug freigegeben und (Pfeil 14) abgezogen. Dabei bewegt sich das erste Stoppelement S1 entlang des Kurventeils 12 weiter in Richtung zur Stopplage 7, die es teils durch die aufgewickelten Fadenwindungen und teils durch den Zug im Faden Y in Fig. 7 erreicht und den Abzug beendet. Nach dem Beenden dieses Abzugs ist das zweite Stoppelement S2 wieder in seine Fadenbemessungslage 11' geschoben worden und bewegt sich das zweite Stoppelement S2 entlang des Kurventeils 12' bereits wieder unter den Kräften der nachfolgend aufgewickelten Fadenwindungen in Richtung zu seiner Stopplage 7'. Damit ist wieder die Arbeitsphase entsprechend Fig. 2 erreicht.

Zusammengefasst bedeutet dies, dass jeweils ein Stoppelement durch Zurückziehen aus seiner Stopplage einen Abzug einleitet, während das andere Stoppelement, das die Fadenbemessungsfunktion ausführt, durch die Fadenwindungen und den Zug beim Abzug in seine Stopplage gebracht wird und den Abzug beendet.

Die Fadensteuereinrichtung 15 (Fig. 8) können für beide Stoppelement S1, S2 gleich sein. Die Fadensteuereinrichtung 15 besitzt ein Gehäuse 16, in dem eine Magnetwicklung 17 und ein Eisenkern 18 enthalten sind. Ferner ist ein axial beweglicher Magnetanker 19 vorgesehen, wobei zwischen dem Eisenkern 18 und dem Magnetanker 19 eine Feder 20 angeordnet ist, die den Magnetanker 19 vom Eisenkern 18 wegdrückt. Das Stoppelement S1 (S2) besteht aus einem ersten stiftförmigen Teil 21, der mit dem Magnetanker 19 verbunden ist, und einem ebenfalls stiftförmigen Fadensteuerteil 22, der über ein federndes Gelenk 23 mit dem ersten Teil 21 verbunden ist. Das federnde Gelenk 23 besteht beispielsweise aus einem Elastomer, z.B. Polyurethan, und erzeugt eine Vorspannung, die den Fadensteuerteil 22 zu einem beispielsweise angedeuteten Anschlag 24 beaufschlagt, der die gezeigte Fadenbemessungslage 11 bzw. 11' definiert. Beim Anschlag 24 könnte ein schwacher Permanentmagnet den Fadensteuerteil 22 vorübergehend halten. Im Gehäuse 16 ist ferner in der entgegengesetzten Richtung der Anschlag 13 bzw. 13' vorgesehen, der einstellbar sein kann, um die Stopplage 7 zu definieren. In Fig. 8 ist das Stoppelement S1 bzw. S2 in seiner Eingriffsstellung gezeigt, die durch die Feder 20 eingestellt wird. Wird die Spule erregt, dann wird der Magnetanker 19 zum Eisenkern 18 gezogen und die Feder 20 zusammengedrückt, so dass das Stoppelement S1 in seine nicht gezeigte Freigabestellung gezogen wird.

Anstelle eines nur in einer Richtung gegen Federkraft wirkenden Magneten könnte auch ein bidirektional betätigbarer Magnet oder eine Anordnung aus zwei gegensinnig arbeitenden Magneten zur Bewegungssteuerung des Stoppelementes S1 bzw. S2 zwischen den Eingriffs- und Freigabestellungen benutzt werden. Für den erwähnten Fall einer Zwangsbewegung des Stoppelementes S1 bzw. S2 auch zwischen der Fadenbemessungslage und der Stopplage könnte ein ähnlich wie oben erläutert arbeitender Bewegungsantrieb (nicht gezeigt) vorgesehen sein, der die axialen Bewegungen des Fadensteuerteils 22 steuert.

## Patentansprüche

1. Liefergerät (F) mit Fadenbemessungsfunktion für eine Webmaschine, mit einem drehantreibbaren (W), einem stationären, kleindurchmessrigen Speicherkörper (K) mit einer Speicheroberfläche (4) zum Zwischenspeichern eines aus in Richtung der Achse (X) des Speicherkörpers auf der Speicheroberfläche vorwärts geförderten Windungen bestehenden Fadenvorrats, aus dem intermittierend abgemessene Fadenabschnitte über das Frontende des Speicherkörpers abziehbar sind, einem in einer stationär außerhalb des Speicherkörpers (K) angeordneten Bewegungssteuerung (15) vorgesehenen ersten stiftförmigen Stoppelement (S1), das regelmäßig relativ zur Speicheroberfläche und zur Achse im Wesentlichen radial bewegbar ist zwischen einer den Faden (Y) freigebenden Abzugsstellung (8, 10) außerhalb der Speicheroberfläche (4) und einer in den Fadenweg und die Speicheroberfläche (4) eingreifenden Eingriffsstellung, in der das erste Stoppelement (S1) aus einer Fadenbemessungslage (11) axial bis in eine den Fadenabzug beendende Stopplage (7) verstellbar ist, und mit wenigstens einer zweiten, außerhalb des Speicherkörpers angeordneten Fadensteuervorrichtung, mit der der abgezogene Fadenlängsabschnitt wahlweise freigebbar oder abstoppbar ist, **gekennzeichnet durch** folgende Merkmale:
Die wenigstens eine zweite Fadensteuereinrichtung ist ein in einer stationär außerhalb des Speicherkörpers (K) angeordneten, zweiten Bewegungssteuerung (15) angeordnetes zweites stiftförmiges Stoppelement (52), das gegenüber dem ersten Stoppelement (S1) in Umfangsrichtung der Speicheroberfläche (4) versetzt angeordnet und regelmäßig relativ zur Speicheroberfläche (4) und zur Achse (X) im Wesentlichen radial bewegbar ist zwischen einer den Faden freigebenden Abzugsstellung (8', 10') außerhalb der Speicheroberfläche (4) und einer in den Fadenweg und die Speicheroberfläche eingreifenden Eingriffsstellung, in der das zweite Stoppelement (S2) aus einer Fadenbemessungslage (11') axial bis in eine den Fadenabzug beendende Stopplage (7') verstellbar ist,
die ersten und zweiten Stoppelemente (S1, S2) sind in den Eingriffsstellungen alternierend in die Stopplagen (7, 7') und zwischen den Freigabe- und Eingriffsstellungen hin- und herbewegbar, derart, dass ein Stoppelement einen Abzug einleitet und das andere diesen Abzug beendet,
für jedes Stoppelement (S1, S2) ist in der Speicheroberfläche (4) eine Axialposition als die Fadenstopplage (7, 7') und gleichzeitig eine als Fadenfreigabelage definiert, an der das Stoppelement den Fadenabzug **durch** eine Bewegung aus der Eingriffsstellung an der Stopplage einleitet oder beendet, und
die definierten Axialpositionen der Stoppelemente (S1, S2) liegen zumindest im Wesentlichen in derselben, zur Achse (X) senkrechten Radialebene (E) des Speicherkörpers (K).

2. Liefergerät nach Anspruch 1, **dadurch gekennzeichnet, dass** die Bewegungssteuerung (15) des jeweiligen Stoppelementes (S1, S2) Antriebseinrichtungen zum radialen Verstellen des Stoppelementes zwischen den Freigabe- und Eingriffstellungen und zum axialen Verstellen nur aus der Stopplage (7, 7') zurück in die Fadenbemessungslage (11, 11') aufweist, und dass das Stoppelement (S1, S2) derart ausgebildet oder in der Bewegungssteuerung angeordnet ist, dass es in seiner Eingriffsstellung durch die Windungen auf der Speicheroberfläche (4) aus der Fadenbemessungslage (11, 11') bis in die Stopplage (7, 7') bewegbar ist.

3. Liefergerät nach Anspruch 1, **dadurch gekennzeichnet, dass** die Bewegungssteuerung (15) jedes Stoppelementes (51, 52) Antriebseinrichtungen (17, 18, 19) zum radialen Verstellen des Stoppelementes zwischen den Freigabe- und Eingriffsstellungen und zum axialen Hin- und Herverstellen zwischen den Fadenbemessungs- und Stopplagen aufweist.

4. Liefergerät nach Anspruch 1, **dadurch gekennzeichnet, dass** der Speicherkörper-Durchmesser (d) zwischen etwa 25 bis 60 mm, vorzugsweise zwischen etwa 30 bis 45 mm, beträgt, und, vorzugsweise, variabel ist.

5. Liefergerät nach Anspruch 1, **dadurch gekennzeichnet, dass** die Stopplagen (7, 7') der Stoppelemente (S1, S2) durch Anschläge (13, 13') im oder außerhalb des Speicherkörpers (K) definiert sind.

6. Liefergerät nach Anspruch 1, **dadurch gekennzeichnet, dass** die ersten und zweiten Stoppelemente (S1, S2) zueinander um etwa 180° um die Achse (Y) versetzt angeordnet sind.

7. Liefergerät nach Anspruch 1, **dadurch gekennzeichnet, dass** mehr als nur ein zweites Stoppelement (S2) vorgesehen ist, und dass alle Stoppelemente (S1, S2) in etwa regelmäßig um die Achse (Y) verteilt sind.

8. Liefergerät nach Anspruch 2, **dadurch gekennzeichnet, dass** das Stoppelement (S1, S2) einen mit den Antriebseinrichtungen, vorzugsweise einen gegen Federkraft (20) betätigbaren Magnetanker (19) oder einen bidirektional betätigbaren Magnetanker verbundenen ersten Teil (21) und einen über ein federndes Gelenk (23), vorzugsweise ein Elastomer-Gelenk, mit dem ersten Teil (21) verbundenen zweiten Federsteuer-Teil (22) aufweist, wobei das federnde Gelenk (23) in Bewegungsrichtung des Fadensteuerteils (22) von der Stopplage (7, 7') zur Fadenbemessungslage (11, 11') elastisch vorgespannt ist.

## Claims

1. Yarn feeding device (F) having a yarn measuring function, for a weaving machine, comprising a rotatably driven winding organ (W), a stationary small diameter storage body (K) defining a storage surface (4) for intermediately storing a yarn supply consisting of yarn windings being conveyed forward on the storage surface in the direction of the axis (X) of the storage body, from which yarn supply measured yarn sections are withdrawn intermittently over the front end of the storage body, a first pin-shaped stop element (S1) provided in a movement control (15) stationarily arranged outside the storage body (K) which first stop element (S1) is regularly movable relative to the storage surface and substantially radially to the axis between a withdrawal position (8, 10) outside the storage surface (4) for releasing the yarn (Y) and an engagement position engaging into the yarn path and the storage surface (4) in which engagement position the first stop element (S1) is axially movable from a position (11) for measuring the yarn section into a stop position (7) terminating the yarn section withdrawal and stopping the yarn (Y), and at least one second yarn control device arranged outside of the storage body (7) for selectively releasing or stopping the withdrawn measured yarn section **characterised by** the following features:
the at least one second yarn control device is a second pin-shaped stop element (S2) arranged in a second movement control (15) stationarily provided outside of the storage body (K), which second stop element (S2) is arranged offset in circumferential direction of the storage surface (4) with respect to the first stop element (S1) and which is movable regularly relative to the storage surface (4) and substantially radially to the axis (X) between a withdrawal position (8', 10') outside of the storage surface (4) for releasing the yarn and an engagement position engaging into the yarn path and into the storage surface (4) in which engagement position the second stop element (S2) is movable from a position (11') for measuring the yarn section axially into a stop position (7') terminating the yarn withdrawal,
the first and second stop elements (S1, S2) in their respective engagement positions are alternatingly movable into the stop positions (7, 7') and back and forth between the release positions and the engagement position such that one stop element starts a withdrawal and the other stop element terminates the same withdrawal,
an axial position is defined for each stop element (S1, S2) in the storage surface (4) as the yarn stop position (7, 7') and at the same time as a yarn release position, where the stop element starts or terminates the yarn section withdrawal at the stop position by a movement away from or into the engagement position, and
the defined axial positions of the stop elements (S1, S2) are situated substantially in the same radial plane (E) of the storage body (K) which plane is perpendicular to the axis (X).

2. Yarn feeder as in claim 1, **characterised in that** the movement control (15) of the respective stop element (S1, S2) is provided with drive means for radially adjusting the respective stop element between the release position and the engagement position and for an axial adjustment only from the stop position (7, 7') back into the position (11, 11') for measuring the yarn section, and that the stop element (S1, S2) either is designed or is arranged in the movement control such that while being in the engagement position it is moved by the axially conveyed yarn windings on the storage surface (4) from the position (11, 11') for measuring the yarn into the stop position (7, 7').

3. Yarn feeder as in claim 1, **characterised in that** the movement control (15) of each stop element (S1, S2) is provided with drive means (17, 18, 19) for radially displacing the stop element between the release position and the engagement position and for axially adjusting the stop element back and forth between the position for measuring the yarn section and the stop position.

4. Yarn feeder as in claim 1, **characterised in that** the diameter (d) of the storage body amounts to between about 25 mm to 60 mm, preferably between about 30 mm to 45 mm, and that the diameter (d), preferably, is variable.

5. Yarn feeder as in claim 1, **characterised in that** the stop positions (7, 7') of the stop elements (S1, S2) are defined by stops (13, 13') situated either within or outside of the storage body (K).

6. Yarn feeder as in claim 1, **characterised in that** the first and second stop elements (S1, S2) are offset to each other about the axis (X) by about 180°

7. Yarn feeder as in claim 1, **characterised in that** more than only one second stop element (S2) is provided, and that all stop elements (S1, S2) are distributed substantially regularly around the axis (X).

8. Yarn feeder as in claim 2, **characterised in that** the stop element (S1, S2)has a first part (21) which is connected either to a magnet armature (19) which is actuable, preferably, counter to a spring force (20), or to a bi-directionally actuable magnet armature, and has a second yarn control part (22) which is connected to the first part (21) via a resilient joint (23), preferably via an elastomeric joint, the resilient joint (23) being resiliently pre-loaded in movement direction of the yarn control part (22) from the stop position (7, 7') to the position (11, 11') for measuring the yarn section.

## Revendications

1. Appareil (F) de fourniture à fonction de mesure du fil pour métier à tisser, qui présente un corps stationnaire d'accumulation (K) de petit diamètre, entraîné en rotation (W) et doté d'une surface d'accumulation (4) qui accumule temporairement une réserve de fil constituée d'enroulements transportés vers l'avant sur la surface d'accumulation dans la direction de l'axe (X) du corps d'accumulation, des tronçons de fil découpés à longueur par intermittence pouvant être extraits de la réserve de fil par l'extrémité frontale du corps d'accumulation, un premier élément d'arrêt (S1) en forme de tige prévu dans une commande stationnaire de déplacement (15) disposée à l'extérieur du corps d'accumulation (K) et apte à être déplacé essentiellement radialement par rapport à la surface d'accumulation et à l'axe entre une position d'extraction (8, 10) située à l'extérieur de la surface d'accumulation (4) et qui libère le fil (Y) et une position d'engagement qui s'engage dans le parcours du fil et la surface d'accumulation (4), le premier élément d'arrêt (S1) pouvant en position d'engagement être déplacé axialement depuis une position (11) de découpe à longueur du fil jusque dans une position d'arrêt (7) qui termine l'extraction du fil, et au moins un deuxième dispositif de commande de fil disposé à l'extérieur du corps d'accumulation et par lequel le tronçon de longueur de fil extrait peut être sélectivement libéré ou bloqué, **caractérisé par** les caractéristiques suivantes :
le ou les deuxièmes dispositifs de commande de fil sont des deuxièmes éléments d'arrêt (S2) en forme de tige disposés dans une deuxième commande stationnaire de déplacement (15) disposée à l'extérieur du corps d'accumulation (K), décalés par rapport au premier élément d'arrêt (S1) dans la direction périphérique de la surface d'accumulation (4) et pouvant être régulièrement déplacés essentiellement radialement par rapport à la surface d'accumulation (4) et à l'axe (X) entre une position d'extraction (8', 10') située à l'extérieur de la surface d'accumulation (4) et qui libère le fil et une position d'engagement qui s'engage dans le parcours du fil et dans la surface d'accumulation et dans laquelle le deuxième élément d'arrêt (S2) peut être déplacé axialement depuis une position (11') de découpe à longueur du fil jusque dans une position d'arrêt (7') qui termine l'extraction du fil,
lorsqu'ils sont dans leur position d'engagement, le premier et les deuxièmes éléments d'arrêt (S1, S2) peuvent être déplacés en va-et-vient et en alternance dans les positions d'arrêt (7, 7') et entre les positions de libération et d'engagement de telle sorte qu'un élément d'arrêt lance l'extraction et l'autre arrête cette extraction,
pour chaque élément d'arrêt (S1, S2), une position axiale est définie sur la surface d'accumulation (4) comme position d'arrêt de fil (7, 7') et en même temps une position axiale y est définie comme position de libération de fil dans laquelle l'élément d'arrêt en position d'arrêt lance ou termine l'extraction du fil en sortant de sa position d'engagement et
les positions axiales définies des éléments d'arrêt (S1, S2) sont situées au moins essentiellement dans le même plan radial (E) perpendiculaire à l'axe (X) du corps d'accumulation (K).

2. Appareil de fourniture selon la revendication 1, **caractérisé en ce que** la commande (15) du déplacement de chaque élément d'arrêt (S1, S2) présente des dispositifs d'entraînement qui assurent un déplacement radial de l'élément d'arrêt entre la position de libération et la position d'engagement et qui assurent le déplacement axial de retour dans la position (11, 11') de découpe du fil à dimension uniquement depuis la position d'arrêt (7, 7') et **en ce que** l'élément d'arrêt (S1, S2) est configuré ou disposé dans la commande de déplacement de telle sorte que lorsqu'il se trouve dans sa position d'engagement, il peut être déplacé depuis sa position (11, 11') de découpe à longueur du fil jusque dans la position d'arrêt (7, 7') par les enroulements présents sur la surface d'accumulation (4).

3. Appareil de fourniture selon la revendication 1, **caractérisé en ce que** la commande (15) de déplacement de chaque élément d'arrêt (S1, S2) présente des dispositifs d'entraînement (17, 18, 19) qui assurent le déplacement radial de l'élément d'arrêt entre la position de libération et la position d'engagement et le déplacement axial en va-et-vient entre la position de découpe à longueur du fil et la position d'arrêt.

4. Appareil de fourniture selon la revendication 1, **caractérisé en ce que** le diamètre (d) du corps d'accumulation est compris entre environ 25 et 60 mm et de préférence entre environ 30 et 45 mm et est de préférence variable.

5. Appareil de fourniture selon la revendication 1, **caractérisé en ce que** les positions d'arrêt (7, 7') des éléments d'arrêt (S1, S2) sont définies par des butées (13, 13') situées dans le corps d'accumulation (K) ou à l'extérieur de ce dernier.

6. Appareil de fourniture selon la revendication 1, **caractérisé en ce que** le premier et les deuxièmes éléments d'arrêt (S1, S2) sont décalés l'un de l'autre d'environ 180° autour de l'axe (X).

7. Appareil de fourniture selon la revendication 1, **caractérisé en ce que** plus d'un deuxième élément d'arrêt (S2) est prévu et **en ce que** tous les éléments d'arrêt (S1, S2) sont répartis assez régulièrement autour de l'axe (X).

8. Appareil de fourniture selon la revendication 2, **caractérisé en ce que** l'élément d'arrêt (S1, S2) présente une première partie (21) reliée aux dispositifs d'entraînement, de préférence un induit magnétique (19) qui peut être actionné en opposition à une force élastique (20) ou un induit magnétique qui peut être actionné dans deux directions, ainsi qu'une deuxième partie (22) de commande élastique reliée à la première partie (21) par une articulation élastique (23) et de préférence une articulation en élastomère, l'articulation élastique (23) étant précontrainte élastiquement dans la direction du déplacement de la partie (22) de commande de fil de la position d'arrêt (7, 7') à la position (11, 11') de découpe du fil à longueur.
